# EUROPÄISCHE PATENTANMELDUNG

(11) **EP 4 390 040 A1**
(43) Veröffentlichungstag der Anmeldung: **26.06.2024**
(21) Anmeldenummer: 23215848.5
(22) Anmeldetag: 12.12.2023
(51) Int. Cl.: E06B 5/11

(54) **FLÜGEL FÜR EIN FENSTER ODER EINE TÜR, DIESEN UMFASSENDES FENSTER SOWIE DIESEN UMFASSENDE TÜR**

(30) Priorität: 20.12.2022 DE 102022134114
(71) Anmelder: REHAU Industries SE & Co. KG, 95111 Rehau (DE)
(72) Erfinder: Gorbunov, Igor, 91301 Forchheim (DE); Jahn, Mike, 90768 Fürth (DE); Koller, Markus, 91052 Erlangen (DE); Pawellek, Roland, 90584 Allersberg (DE)

(57) **Zusammenfassung**

Die vorliegende Erfindung bezieht sich auf einen Flügel (1) für ein Fenster oder eine Tür, der einen aus mehreren Profilabschnitten gebildeten Profilrahmen (2); eine Halteleiste (8) für ein Flächenelement (10), die über einen Halteleistenfuß (9), der in einer Halteleistennut (7) des Profilrahmens (2) aufgenommen ist, mit dem Profilrahmen (2) unter Bildung eines Glasfalzes (6) zur Aufnahme des Flächenelements (10) verbunden ist; ein Flächenelement (10), das stirnseitig in den Glasfalz (6) aufgenommen ist; und mindestens ein in den Glasfalz (6) aufgenommenes Glassicherungselement (11) umfasst, wobei sich das Glassicherungselement (11) erfindungsgemäß dadurch auszeichnet, dass es einen Auflageabschnitt (12), auf dem das Flächenelement (10) aufliegt, mindestens ein Federelement (13, 13', 13") und mindestens ein Anlageelement (14, 14') umfasst, wobei das mindestens eine Federelement (13, 13', 13") unter Vorspannung zumindest teilweise zwischen dem Flächenelement (10) und dem Profilrahmen (2) klemmend gehalten ist und zumindest abschnittweise an einer Wandung (15) des Profilrahmens (2) anliegt. Darüber hinaus bezieht sich die vorliegende Erfindung auch auf ein Fenster oder eine Tür, das/die einen Blendrahmen und mindestens einen erfindungsgemäßen Flügel (1) umfasst.

## Beschreibung

Die vorliegende Erfindung betrifft einen Flügel für ein Fenster oder eine Tür, wobei der Flügel einen aus mehreren Profilabschnitten gebildeten Profilrahmen, eine Halteleiste für ein Flächenelement, insbesondere eine Isolierverglasung oder eine Türfüllung, die mit dem Profilrahmen unter Bildung eines Falzes zur Aufnahme des Flächenelements verbunden ist, und ein Flächenelement, das stirnseitig in den Falz aufgenommen ist, umfasst. Darüber hinaus betrifft die vorliegende Erfindung ein Fenster oder eine Tür, das/die einen derartigen Flügel umfasst.

Fenster mit derartigen Flügeln sind im Stand der Technik weitreichend bekannt. Beispielsweise ist in der EP 1 857 627 B1 ein derartiger Flügel beschrieben. Um die Einbruchssicherheit eines ein solchen Flügel umfassenden Fensters zu erhöhen, wird derzeit das Flächenelement mit dem Profilrahmen unter Einsatz einer großen Menge an Klebstoff verklebt. Insbesondere bei Festverglasungen, ganz besonders bei Festverglasungen mit Mitteldichtung, ist aufgrund des großen Falzbereichs eine solche Glasverklebung zum Einbruchsschutz nur mit erhöhtem Aufwand unter Einsatz einer erheblichen Menge an Klebstoff durchführbar. Darüber hinaus können Fenster mit einer Glasverklebung aktuell nicht mit vertretbarem Aufwand rezykliert werden. Alternativ dazu sind am Markt mechanische Glassicherungen erhältlich. Dabei handelt es sich um Sicherungsklötze oder Sicherungswinkel, die im Falz starr verschraubt sind. Bei solchen starren Glassicherungen kann das Flächenelement leicht über die mechanische Glassicherung gehebelt werden.

Um ein derartiges Hebeln des Flächenelements über die Glassicherung zu verhindern, schlägt die EP 3 660 256 A1 die Verwendung eines Glassicherungselements im Glasfalz vor, das ein Fußelement, das durch eine Bohrung im Falzgrund geführt ist und ein Federelement umfasst, wobei das Federelement zwischen den Falzgrund und die Halteleiste geklemmt ist. Wird nun bei einem Einbruch versucht, das Flächenelement aus dem Profilrahmen zu drücken, indem zunächst die Halteleiste beispielsweise mit einem Schraubendreher aus der Halteleistennut gedrückt wird und das Flächenelement dann aus dem Profilrahmen gedrückt werden soll, richtet sich das Federelement des Glassicherungselements im Flügel auf. Beim Aufrichten des Federelements kann sich das Fußelement in der Falzgrundbohrung beim Entfernen der Halteleiste in einer Richtung parallel zum Flächenelement bewegen. Ein Herausdrücken des Flächenelements aus dem Profilrahmen wird dadurch verhindert. Ein derartiges Glassicherungselement bietet damit einen guten Einbruchschutz. Allerdings muss für jedes Glassicherungselement mindestens eine Bohrung in den Glasfalz eingebracht werden, was für den Fensterbauer einen zusätzlichen Arbeitsschritt darstellt.

Vor diesem Hintergrund liegt die Aufgabe der vorliegenden Erfindung in der Bereitstellung eines Flügels für ein Fenster oder für eine Tür, der die Nachteile des Stands der Technik überwindet. Insbesondere soll der erfindungsgemäße Flügel eine erhöhte Einbruchssicherheit bei möglichst einfacher Montage bieten und dabei mit einer möglichst geringen Menge an Klebstoff für eine Verklebung zwischen dem Flächenelement und dem Profilrahmen auskommen sowie nach seiner Verwendung mit vernünftigem Auswand rezyklierbar sein. Darüber hinaus soll das Flächenelement des erfindungsgemäßen Flügels nur schwer ausgehebelt werden können. Letztlich liegt die Aufgabe der vorliegenden Erfindung in der Bereitstellung eines Fensters und einer Tür, die einen derartigen Flügel umfasst.

Gemäß der vorliegenden Erfindung werden diese und andere Aufgaben durch einen Flügel für ein Fenster oder eine Tür mit den Merkmalen des Anspruchs 1 bzw. durch ein Fenster oder eine Tür mit den Merkmalen des Anspruchs 10 gelöst. Bevorzugte Ausführungsformen des erfindungsgemäßen Flügels sind in den abhängigen Ansprüchen beschrieben.

Es wurde erkannt, dass ein Glassicherungselement, wie beispielsweise ein Sicherungsklotz oder ein Sicherungswinkel, nicht starr mit dem Profilrahmen verbunden sein muss, um einen effektiven Einbruchsschutz ausüben zu können. Vielmehr ist das Glassicherungselement gemäß der vorliegenden Erfindung aus einem Auflageabschnitt, mindestens ein Federelement und mindestens ein Anlageelement aufgebaut. Das Flächenelement liegt mit seiner Stirnseite teilweise auf dem Auflageabschnitt des Glassicherungselements auf, während das mindestens eine Federelement unter Vorspannung zumindest teilweise zwischen dem Flächenelement und dem Glasfalz klemmend gehalten ist. Dabei liegt das Federelement zumindest abschnittweise an einer Wandung des Profilrahmens an. Dadurch kommt es zu einer Stauchung des Federelements. Wird nun bei einem Einbruch versucht, das Flächenelement aus dem Profilrahmen zu drücken, indem zunächst die Halteleiste beispielsweise mit einem Schraubendreher aus der Halteleistennut gedrückt wird und das Flächenelement dann aus dem Profilrahmen gedrückt werden soll, richtet sich das Federelement des Glassicherungselements im erfindungsgemäßen Flügel auf. Der mindestens eine Anlageabschnitt liegt aber weiterhin an dem Flächenelement an. Dadurch kann das Flächenelement nicht aus dem Profilrahmen herausgedrückt werden, was einen erheblichen Einbruchsschutz darstellt. Dieser erhöhte Einbruchschutz wird ohne Einsatz weiteren Klebstoffs realisiert. Das Glassicherungselement wird beim Fensterbauer einfach zwischen die Stirnseite des Flächenelements und dem Falzgrund eingebracht und ist nicht fest mit dem Profilrahmen verbunden, so dass es einerseits leicht montiert und andererseits leicht wieder entfernt werden kann. Dies trägt zu einer einfachen Montage des erfindungsgemäßen Flügels und andererseits zu dessen guter Rezyklierbarkeit bei.

Dementsprechend stellt die vorliegende Erfindung einen Flügel für ein Fenster oder eine Tür zur Verfügung, der einen aus mehreren Profilabschnitten gebildeten Profilrahmen, eine Halteleiste für ein Flächenelement, die über einen Halteleistenfuß, der in einer Halteleistennut des Profilrahmens aufgenommen ist, mit dem Profilrahmen unter Bildung eines Glasfalzes zur Aufnahme des Flächenelements verbunden ist; ein Flächenelement, das stirnseitig in den Glasfalz aufgenommen ist; und mindestens ein in den Glasfalz aufgenommenes Glassicherungselement umfasst, wobei sich der Flügel erfindungsgemäß weiter dadurch auszeichnet, dass das Glassicherungselement einen Auflageabschnitt, auf dem das Flächenelement aufliegt, mindestens ein Federelement und mindestens ein Anlageelement umfasst, wobei das mindestens eine Federelement unter Vorspannung zumindest teilweise zwischen dem Flächenelement und dem Glasfalz klemmend gehalten ist und zumindest abschnittweise an einer Wandung des Profilrahmens.

In Bezug auf den erfindungsgemäßen Flügel kann es von Nutzen sein, wenn das mindestens eine Anlageelement mindestens einen Anlageabschnitt, vorzugsweise mindestens zwei Anlageabschnitte, umfasst, der/die parallel zum Flächenelement ausgerichtet ist/sind. Dies trägt erheblich zum Einbruchschutz bei. Diesbezüglich ist es besonders hilfreich, wenn der Auflageabschnitt und/oder der mindestens eine Anlageabschnitt zumindest nach dem Entfernen der Halteleiste zumindest abschnittsweise an dem Flächenelement anliegt, insbesondere an dem Flächenelement haftet. Dabei ist es bevorzugt, wenn die betreffenden Teile des Glassicherungselements zumindest abschnittsweise durch Haftreibung an dem Flächenelement haftet. Alternativ kann der Auflageabschnitt und/oder der mindestens eine Anlageabschnitt des Glassicherungselements in einer vorteilhaften Ausgestaltung auch zumindest abschnittsweise mit dem Flächenelement verklebt sein. Als Klebematerial ist dabei sowohl ein Klebstoff, insbesondere ein aushärtender Flüssigklebstoff, als auch ein Klebeband, insbesondere ein Haftklebeband, denkbar. Das Anhaften des Glassicherungselements an dem Flächenelement erhöht die Einbruchssicherheit weiter. Es kann dabei von Nutzen sein, wenn insbesondere die Anlagefläche des Glassicherungselements an dem Flächenelement zumindest teilweise mit einer Beschichtung, insbesondere eine Beschichtung zum Glasschutz, versehen ist. Dies soll das Flächenelement vor Beschädigungen beispielsweise durch Kratzer schützen.

Eine besonders einfache und wirksame Befestigung kann dadurch erzielt werden, dass das Glassicherungselement zumindest abschnittsweise an einer Wandung der Halteleistennut des Profilrahmens anliegt.

Bevorzugt handelt es sich bei Profilrahmen um einen mehrere Hohlkammern umfassenden Hohlprofilrahmen, insbesondere einen mehrere Hohlkammern umfassenden Kunststoff-Hohlprofilrahmen und damit bei dem erfindungsgemäßen Fenster um ein Kunststofffenster und bei der Tür um eine Kunststofftür.

Der Profilrahmen ist aus einem thermoplastischen Polymermaterial, bevorzugt aus Polyvinylchlorid (PVC), insbesondere Hart-PVC (PVC-U), nachchloriertem PVC (PVC-C) oder glasfaserverstärktem PVC, dem zusätzlich Zusatzstoffe wie z. B. Stabilisatoren, Weichmacher, Pigmente und dergleichen zugesetzt sind. Besonders bevorzugten Ausführungsformen umfasst das thermoplastische Polymermaterial ein Rezyklat-Material, wobei die Außenoberfläche des Profilrahmens vorzugsweise aus frischem Kunststoffmaterial hergestellt ist. Ich

Für das Glassicherungselement kommen als bevorzugte Materialien polymere Werkstoffe wie beispielsweise Polypropylen und glasfaserverstärktes Polypropylen, Polyamide und glasfaserverstärkte Polyamide, Polyphenylsulfon (PPSU), Polyvinylidenfluorid (PVDF), Polyethersulfon (PES), Polysulfon (PSU), Polyphenylensulfid (PPS), Acrylnitril-Butadien-Styrol-Copolymerisat (ABS), Polyoxymethylen (POM) und Polyestercarbonat (PESC) sowie Copolymere und Blends dieser Polymere, wobei diese Polymermaterialien auch faserverstärkt, insbesondere glasfaserverstärkt zum Einsatz kommen können, sowie metallische Werkstoffe wie beispielsweise Aluminium, Aluminium-Druckgusslegierungen, Zink-Druckgusslegierungen, Aluminium-Zink-Druckgusslegierungen, Stahl, Federstahl oder Edelstahl zum Einsatz. Die Federwirkung des mindestens einen Federelements lässt sich neben der Materialauswahl auch über dessen Materialstärke einstellen. Bei metallischen Werkstoffen erfolgt die Herstellung des Glassicherungselement vorzugsweise mittels Druckguss, bei polymeren Werkstoff vorzugsweise mittels Spritzguss.

Der erfindungsgemäße Flügel sowie einzelne Teile davon können auch zeilenweise oder schichtweise unter Verwendung eines zeilenaufbauenden oder schichtaufbauenden Fertigungsverfahrens (z. B. 3D-Druck) hergestellt werden. Das Profil des Hohlprofilrahmens wird jedoch bevorzugt durch Extrusion hergestellt und zu Holmen abgelängt, die auf Gehrung geschnitten und miteinander verschweißt werden.

Bevorzugte Ausführungsbeispiele der vorliegenden Erfindung werden nachfolgend unter Bezugnahme auf die beigefügten Zeichnungen näher erläutert. Dabei zeigen
Fig. 1 eine Querschnittsdarstellung einer Ausführungsform des erfindungsgemäßen Flügels;
Fig. 2 eine perspektivische vergrößerte Darstellung des Glassicherungselements des in Fig. 1 dargestellten erfindungsgemäßen Flügels; und

Fig. 3 eine Querschnittsdarstellung des in Fig. 1 dargestellten erfindungsgemäßen Flügels nach dem Entfernen der Halteleiste.

In Fig. 1 ist ein Ausschnitt aus einer Querschnittsdarstellung einer Ausführungsform des erfindungsgemäßen Flügels 1 am Beispiel eines Fensterflügels mit einem Kunststoff-Hohlprofilrahmen ausgebildeten Profilrahmen 2. Der Profilrahmen 2 des erfindungsgemäßen Flügels 1 ist aus einem thermoplastischen Polymermaterial hergestellt, vorzugsweise Polyvinylchlorid (PVC), insbesondere Hart-PVC (PVC-U), nachchloriertem PVC (PVC-C) oder glasfaserverstärktem PVC, dem zusätzlich Zusatzstoffe wie z. B. Stabilisatoren, Weichmacher, Pigmente und dergleichen zugesetzt sind. Es ist aus einer Vielzahl von Hohlkammern aufgebaut, die jeweils von Stegen des Profilrahmens 2 umgeben sind. Zentral umfasst das Profil des Profilrahmens 2 eine Haupthohlkammer 3, in die ein nicht dargestelltes Armierungselement, insbesondere eine Stahlarmierung, aufgenommen werden kann. Der obere Steg 4 der Haupthohlkammer 3 bildet zusammen mit einem Außenüberschlag 5 einen Glasfalz 6. An der dem Außenüberschlag 5 gegenüberliegenden Seite weist das Profil des Profilrahmens 2 eine Halteleistennut 7 auf, in der eine Halteleiste 8 über deren Halteleistenfuß 9 verankert ist, die in der dargestellten Ausführungsform als Glashalteleiste ausgebildet ist und durch die ein in den Glasfalz 6 aufgenommenes Flächenelement 10, insbesondere eine Isolierverglasung, bevorzugt eine Dreischeiben-Isolierverglasung, stabilisiert wird. Damit liegt der obere Steg 5 dem in den Glasfalz 6 aufgenommenen Flächenelement 10 gegenüber. Mittels Glasklötzen (nicht abgebildet) und Klotzbrücken (nicht abgebildet) wird das Flächenelement in seiner Position im Profilrahmen 2 gehalten. Darüber hinaus ist in den Glasfalz 6 ein Glassicherungselement 11 aufgenommen, dessen Aufbau in Fig. 2 in einer perspektivischen, vergrößerten Ansicht gezeigt ist.

In der in Fig. 2 dargestellten Ausführungsform umfasst das Glassicherungselement 11 einen Auflageabschnitt 12. In Fig. 1 ist zu erkennen, dass das Flächenelement 10 auf dem Auflageabschnitt 12 aufsteht. An den Auflageabschnitt 12 sind in der Ausführungsform gemäß Fig. 2 drei Federelemente 13, 13', 13" einstückig angeformt. Die Federelemente 13, 13', 13" sind dabei aus der Ebene des Auflageabschnitts 12 in Fig. 2 heraus nach unten gekrümmt. Darüber hinaus umfasst das Glassicherungselement 11 weiter zwei Anlageelemente 14, 14'. Diese Anlageelemente 14, 14' sind ebenfalls einstückig mit dem Auflageabschnitt 12 verbunden. Die Anlageelemente 14, 14' sind in der in Fig. 2 dargestellten Ausführungsform abgewinkelt ausgebildet, wobei jeweils ein Abschnitt der Anlageelemente 14, 14' in derselben Ebene wie der Auflageabschnitt 12 und jeweils ein weiterer Abschnitt der Anlageelemente 14, 14' im Wesentlichen rechtwinklig dazu angeordnet ist.

Wie in der Querschnittsansicht gemäß Fig. 1 zu erkennen ist, ist das Glassicherungselement 11 in dem erfindungsgemäßen Flügel 1 im Glasfalz 6 zwischen dem Flächenelement 10 und dem oberen Steg 4 der Haupthohlkammer 3 angeordnet. Dabei liegt das Flächenelement 10 stirnseitig auf dem Auflageabschnitt 12 und jeweils dem Abschnitt der Anlageelemente 14, 14' auf, der in der Ebene des Auflageabschnitts 12 verläuft. Die rechtwinklig zur Ebene des Auflageabschnitts 12 angeordneten Abschnitte der Anlageelemente 14, 14' liegen am Flächenelement 10 in dessen Randbereich an. Die Federelemente 13, 13', 13" sind gegen eine Wandung 15 des Profilrahmens 2 gestützt. Hier dargestellten Ausführungsform des erfindungsgemäßen Flügels 1 handelt es sich bei der Wandung 15 um die dem Außenüberschlag 5 zugewandte Wandung 15 der Halteleistennut 7. An der anderen Seite des Glasfalzes 6 ist der Auflageabschnitt 12 gegen die dem Glasfalz 6 zugewandten Profilwand 16 des Außenüberschlag 5 gestützt. Insgesamt ist das Glassicherungselement 11 unter Vorspannung klemmend im Glasfalz 6 gehalten.

Für das Glassicherungselement 11 kommen als bevorzugte Materialien polymere Werkstoffe wie beispielsweise Polypropylen und glasfaserverstärktes Polypropylen, Polyamide und glasfaserverstärkte Polyamide, Polyphenylsulfon (PPSU), Polyvinylidenfluorid (PVDF), Polyethersulfon (PES), Polysulfon (PSU), Polyphenylensulfid (PPS), Acrylnitril-Butadien-Styrol-Copolymerisat (ABS), Polyoxymethylen (POM) und Polyestercarbonat (PESC) sowie Copolymere und Blends dieser Polymere, wobei diese Polymermaterialien auch faserverstärkt, insbesondere glasfaserverstärkt zum Einsatz kommen können, sowie metallische Werkstoffe wie beispielsweise Aluminium, Aluminium-Druckgusslegierungen, Zink-Druckgusslegierungen, Aluminium-Zink-Druckgusslegierungen, Stahl, Federstahl oder Edelstahl zum Einsatz. Die Federwirkung der Federelementen 13, 13', 13" kann neben der Auswahl eines geeigneten Materials auch über ihre Materialstärke eingestellt wir den.

In bevorzugten Ausführungsformen kann insbesondere die Flächenelement 10 zugewandte Seite des Glassicherungselements 11, vorzugsweise der Auflageabschnitt 12 und/oder die Anlageelemente 14, 14' zumindest teilweise mit einer Beschichtung, insbesondere eine Beschichtung zum Glasschutz, versehen sein. Dadurch soll das Flächenelement 10 vor Beschädigungen, beispielsweise durch Kratzer, geschützt werden. In besonders bevorzugten Ausführungsformen kann das Flächenelement 10 mit der ihm zugewandten Seite des Glassicherungselements 11 zumindest bereichsweise verklebt sein, insbesondere unter Verwendung eines beidseitigen Klebebands.

Soll nun bei einem Einbruch das Flächenelement 10 aus dem Profilrahmen 2 gedrückt werden, indem zunächst die Halteleiste 9 beispielsweise mit einem Schraubendreher aus der Halteleistennut 7 gedrückt wird und versucht wird, das Flächenelement 10 dann aus dem Profilrahmen 2 zu drücken, können sich die gestauchten Federelemente 13, 13', 13" des Glassicherungselements 11 im erfindungsgemäßen Flügel 1 ein Stück weit aufrichten. Dabei bleiben der Auflageabschnitt 12 sowie die Anlageelemente 14, 14' in Kontakt zum Flächenelement 10. Dabei kann das Flächenelement 10 aufgrund der noch immer daran anliegenden Abschnitte der Anlageelemente 14, 14' nicht mehr herausgedrückt werden. Dies stellt einen erheblichen Einbruchschutz dar. Dieser erhöhte Einbruchschutz wird ohne Einsatz weiteren Klebstoffs realisiert. Das Glassicherungselement 11 ist nicht fest mit dem Profilrahmen 2 verbunden, so dass es leicht aus diesem entfernt werden kann. Dies trägt zur guten Rezyklierbarkeit des erfindungsgemäßen Flügels 1 bei.

Die Erfindung wurde vorangehend unter Bezugnahme auf einen Flügel für ein Fenster im Detail erläutert. Es versteht sich, dass die Ausführungen auch für einen Flügel für eine Tür entsprechend gelten. Dabei ist als Profilrahmen exemplarisch ein Kunststoff-Hohlprofilrahmen beschrieben. Die Ausführungen gelten entsprechend auch für andere Arten von Profilrahmen, beispielsweise Aluminiumprofilrahmen, Holzprofilrahmen, Aluminium-Kunststoff-Verbundprofilrahmen, Aluminium-Holz-Verbundprofilrahmen und dergleichen.

## Patentansprüche

1. Flügel (1) für ein Fenster oder eine Tür, umfassend:
- einen aus mehreren Profilabschnitten gebildeten Profilrahmen (2);
- eine Halteleiste (8) für ein Flächenelement (10), die über einen Halteleistenfuß (9), der in einer Halteleistennut (7) des Profilrahmens (2) aufgenommen ist, mit dem Profilrahmen (2) unter Bildung eines Glasfalzes (6) zur Aufnahme des Flächenelements (10) verbunden ist;
- ein Flächenelement (10), das stirnseitig in den Glasfalz (6) aufgenommen ist; und
- mindestens ein in den Glasfalz (6) aufgenommenes Glassicherungselement (11),
**dadurch gekennzeichnet, dass**
das Glassicherungselement (11) einen Auflageabschnitt (12), auf dem das Flächenelement (10) aufliegt, mindestens ein Federelement (13, 13', 13") und mindestens ein Anlageelement (14, 14') umfasst, wobei das mindestens eine Federelement (13, 13', 13") unter Vorspannung zumindest teilweise zwischen dem Flächenelement (10) und dem Profilrahmen (2) klemmend gehalten ist und zumindest abschnittweise an einer Wandung (15) des Profilrahmens (2) anliegt.

2. Flügel (1) gemäß Anspruch 1, **dadurch gekennzeichnet, dass** das mindestens eine Anlageelement (12) mindestens einen Anlageabschnitt (14, 14') umfasst, der zumindest abschnittsweise parallel zum Flächenelement (10) ausgerichtet ist.

3. Flügel (1) gemäß Anspruch 2, **dadurch gekennzeichnet, dass** der mindestens eine Anlageabschnitt (14, 14') zumindest nach dem Entfernen der Halteleiste (9) zumindest abschnittsweise an dem Flächenelement (10) anliegt.

4. Flügel (1) gemäß Anspruch 2 oder Anspruch 3, **dadurch gekennzeichnet, dass** der Auflageabschnitt (12) und/oder der mindestens eine Anlageabschnitt (14, 14') zumindest abschnittsweise an dem Flächenelement (10) haftet.

5. Flügel (1) gemäß Anspruch 4, **dadurch gekennzeichnet, dass** der Auflageabschnitt (12) und/oder der mindestens eine Anlageabschnitt (14, 14') zumindest abschnittsweise durch Haftreibung an dem Flächenelement (10) haftet.

6. Flügel (1) gemäß Anspruch 4, **dadurch gekennzeichnet, dass** der Auflageabschnitt (12) und/oder der mindestens eine Anlageabschnitt (14, 14') zumindest abschnittsweise mit dem Flächenelement (10) verklebt ist.

7. Flügel (1) gemäß einem der Ansprüche 2 bis 6, **dadurch gekennzeichnet, dass** der Auflageabschnitt (12) und/oder das mindestens eine Anlageelement (12), insbesondere der mindestens eine Anlageabschnitt (14, 14'), zumindest teilweise mit einer Beschichtung, insbesondere eine Beschichtung zum Glasschutz, versehen ist.

8. Flügel (1) gemäß einem der Ansprüche 1 bis 7, **dadurch gekennzeichnet, dass** das Glassicherungselement (11) zumindest abschnittsweise an einer Wandung (15) der Halteleistennut (7) anliegt.

9. Flügel (1) gemäß einem der Ansprüche 1 bis 8, **dadurch gekennzeichnet, dass** der Profilrahmen (2) als ein mehrere Hohlkammern umfassender Hohlprofilrahmen, insbesondere als ein mehrere Hohlkammern umfassender Kunststoff-Hohlprofilrahmen, ausgebildet ist.

10. Fenster oder Tür, umfassend einen Blendrahmen und mindestens einen Flügel (1) nach einem der Ansprüche 1 bis 9.
